# FASCICULE DE BREVET EUROPEEN

(11) **EP 3 643 850 B1**
(45) Date de publication et mention de la délivrance du brevet: **04.05.2022**
(21) Numéro de dépôt: 19200318.4
(22) Date de dépôt: 30.09.2019
(51) Int. Cl.: E04F 11/02, E04F 11/17

(54) **PROCEDE POUR REALISER UN ESCALIER EN BETON DONT LES PLATEAUX DE MARCHE SONT MUNIS DE MOYENS ANTIDERAPANTS ET PLATEAUX DE MARCHE CORRESPONDANTS**
VERFAHREN ZUM HERSTELLEN EINER BETONTREPPE, BEI DER DIE TRITTFLÄCHEN MIT RUTSCHFESTEN MITTELN AUSGESTATTET SIND, SOWIE ENTSPRECHENDE TRITTFLÄCHEN
METHOD FOR MANUFACTURING A CONCRETE STAIRCASE IN WHICH THE TREADS ARE PROVIDED WITH NON-SLIP MEANS, AND CORRESPONDING TREADS

(30) Priorité: 24.10.2018 FR 1859827
(43) Date de publication de la demande: 29.04.2020
(73) Titulaire: PBM Groupe, 13880 Velaux (FR)
(72) Inventeur: MICHEL, Bernard, 13350 CHARLEVAL (FR)
(74) Mandataire: Cabinet Laurent & Charras

(56) Documents cités:
- FR-A- 1 142 145
- FR-A- 1 380 074
- JP-A- H1 150 625
- JP-A- S5 279 526
- KR-B1- 101 484 579

## Description

### DOMAINE DE L'INVENTION

L'invention concerne un procédé pour la réalisation, sur site ou en usine, d'escaliers en béton et également pour la réalisation de plateaux de marche en béton, à vocation à être positionnés sur un limon installé sur un chantier.

Elle vise également les plateaux de marche résultant de ce procédé, ainsi que les escaliers résultant d'un tel procédé.

### ETAT ANTERIEUR DE LA TECHNIQUE

La réalisation d'escalier en béton est aujourd'hui d'un usage largement répandu. Qu'il soit réalisé sur site (sur chantier) ou en usine, il passe traditionnellement par le moulage de l'intégralité de l'escalier ou de portions d'escalier, permettant d'aboutir à l'escalier proprement dit ou aux portions d'escalier, aptes à être positionnés sur site.

On connaît également des escaliers du type préfabriqué, également réalisés en béton, constitués d'éléments modulaires, aptes à favoriser leur déplacement sur site et leur montage. Ces escaliers comportent typiquement un limon sur lequel sont rapportés et fixés des éléments ou plateaux de marche, réalisés en béton, préalablement fabriqués par moulage.

Quel que soit le mode de réalisation de ces escaliers, il est requis pour un certain nombre d'applications la présence sur les plateaux de marche d'éléments antidérapants, notamment lorsque les escaliers ont vocation à être soumis aux intempéries donc à l'extérieur des bâtiments, afin d'éviter toute glissade des emprunteurs de ces escaliers.

Ces éléments antidérapants sont le plus souvent constitués de stries linéaires réalisées à même le béton sur la surface supérieure du plateau de marche considéré, typiquement à l'aide d'une rainureuse. Outre la poussière importante que génère la réalisation de ces stries et, en outre, le manque de rectilinéarité, il est assez fréquent que lors de la réalisation du chantier de l'immeuble considéré, ces stries sont bouchées par les poussières du chantier, acheminées à ce niveau par les ouvriers et autres intervenants sur ledit chantier. Ce faisant, une fois bouchées, les stries en question ne remplissent plus leur fonction antidérapante

Le document FR 1 380 074 A divulgue un procédé pour réaliser un escalier en béton dont les plateaux de marche sont munis de moyens antidérapants et mettant en œuvre le moulage de l'escalier lui-même ou le moulage des plateaux de marche de manière individualisée mis en œuvre dans lesdits escaliers, où l'on munit le moule en question, au voisinage de la localisation du nez de marche des plateaux de marche, d'une bande en matière synthétique pourvue de stries longitudinales en relief ou en saillie, lesdites stries étant orientées en direction de l'intérieur du moule, ladite bande demeurant sur la surface supérieure des plateaux de marche après démoulage.

Le document FR 1 380 074 A divulgue également un plateau de marche en béton pour escaliers préfabriqués en béton, réalisé par moulage du béton dans un moule de forme appropriée, sa face supérieure étant munie au voisinage du nez de marche dont il est muni d'une bande en matière synthétique, pourvue de stries longitudinales en relief ou en saillie, lesdites stries étant orientées en direction de l'intérieur du plateau de marche.

On connaît également la mise en œuvre d'inserts rapportés sur les plateaux de marche en question et fixés à demeure sur ladite surface. Si, lorsque les escaliers munis de tels inserts sont localisés à l'intérieur du bâtiment, on dispose d'une certaine pérennité de la fonction antidérapante ainsi générée. En revanche, ces inserts ne résistent pas très longtemps lorsqu'ils sont soumis aux intempéries extérieures, affectant là encore leur fonction antidérapante.

Au demeurant, leur fixation impose une étape supplémentaire lors de la réalisation de l'escalier.

L'objet de l'invention vise à pallier ces inconvénients et à proposer une solution alternative, à la fois simple à mettre en œuvre, tout particulièrement lors de la réalisation de chantiers.

### EXPOSE DE L'INVENTION

L'invention vise donc un procédé pour réaliser un escalier en béton dont les plateaux de marche sont munis de moyens antidérapants et mettant en œuvre le moulage de l'escalier lui-même ou le moulage des plateaux de marche de manière individualisée mis en œuvre dans lesdits escaliers.

Selon l'invention, on munit le moule en question, au voisinage de la localisation du nez de marche des plateaux de marche, d'une bande PVC pourvue de stries longitudinales, lesdites stries en saillie étant orientées en direction de l'intérieur du moule.

En d'autres termes, l'invention consiste, préalablement au moulage de l'escalier proprement dit, ou des plateaux de marche proprement dits, à munir le moule correspondant d'une bande PVC munie de stries en saillie, destinée après démoulage à demeurer sur la face supérieure des plateaux de marche pendant une durée choisie par le concepteur, pour ensuite être escamotée ou retirée, ladite bande PVC définissant sur ladite face supérieure des plateaux de marche, et typiquement au voisinage du nez de marche, de rainures ou gorges longitudinales aptes à générer l'effet antidérapant recherché.

Selon l'invention, ces stries sont orientées parallèlement à la direction principale du ou des plateaux de marche et typiquement perpendiculairement à la direction principale du limon ou de l'escalier.

Typiquement ces stries sont au nombre de trois, ce nombre n'étant cependant nullement limitatif.

Selon l'invention, cette bande PVC est fixée au fond du moule au moyen d'un adhésif double face et à l'aide d'une règle gabarit, afin d'assurer un positionnement précis et reproductible desdites bandes PVC, et donc corollairement des moyens anti-dérapants tout au long de l'escalier.

Le choix du matériau PVC est avantageux dans la mesure où, en premier lieu, il est inerte vis-à-vis du béton. En second lieu, il est relativement souple et peut être produit à l'aide de filières de manière extrêmement peu onéreuse.

Lorsque l'escalier est installé ou lorsque les plateaux de marche individuels sont montés sur le limon, et uniquement lorsque le chantier total dans lequel s'inscrit l'escalier en question est terminé, il suffit alors de retirer la bande PVC de chacun des plateaux de marche, ladite bande PVC ayant donc protégé pendant toute la durée du chantier, les stries résultant des saillies en relief dont est munie ladite bande PVC, qui ne sont dès lors pas obstruées par les poussières et autres boues ou laitance de béton etc. susceptibles de les obstruer, et en conséquence, d'affecter les propriétés antidérapantes qu'elles sont destinées à assurer.

L'invention concerne également les plateaux de marche en béton pour escaliers préfabriqués en béton, munis sur leur face supérieure au voisinage du nez de marche d'une telle bande PVC escamotable.

### BREVE DESCRIPTION DES FIGURES

La manière dont l'invention peut être réalisée, et les avantages qui en découlent, ressortiront mieux des exemples de réalisation qui suivent, donnés à titre indicatif et non limitatif à l'appui des figures annexées.
La figure 1 est une représentation schématique en perspective d'un escalier réalisé en béton, dont les plateaux de marche sont munis d'une bande PVC conforme à l'invention.
Les figures 2 et 3 sont des vues de détail de l'escalier de la figure 1, respectivement avant et après escamotage de ladite bande PVC.
La figure 4 est une représentation schématique en perspective d'une telle bande PVC, dont la figure 5 est une vue en section.
La figure 6 est une représentation schématique en perspective du couvercle supérieur d'un moule pour la réalisation d'escaliers monoblocs en béton mettant en œuvre un moule fermé.
La figure 7 est une vue schématique d'un détail de la face inférieure dudit couvercle supérieur du moule.

### DESCRIPTION DETAILLEE DE L'INVENTION

On a représenté sur la figure 1 une vue schématique en perspective d'un escalier en béton de facture traditionnelle, c'est-à-dire moulé de manière monobloc. Cet escalier (1) comporte un certain nombre de marches et contremarches (2) présentant au voisinage du nez de marche (3) une bande PVC (4), s'étendant sensiblement sur toute la largeur de ladite marche (2).

On a représenté en relation avec la figure 2 une vue de détail d'une marche ou plateau de marche (2) munie de cette bande PVC (4).

On a enfin représenté en figure 3 la même vue de détail, dans laquelle la bande PVC (4) a été escamotée, laissant apparaître un certain nombre de rainures ou gorges (5), trois en l'espèce, également orientées selon la dimension principale du plateau de marche (2), c'est-à-dire correspondant à la largeur de la marche.

Dans les faits et afin d'aboutir à cet escalier (1), le moule dans lequel il a été réalisé, et plus précisément le fond de moule relatif à chacun des plateaux de marche a préalablement reçu ladite bande PVC (4), collée au moyen d'un adhésif double face contre la face correspondante du moule.

Par ailleurs, afin d'aboutir à un positionnement précis et répété de cette bande PVC (4), l'opérateur utilise une règle gabarit d'un type en soi connu, et ainsi après démoulage on obtient l'escalier représenté sur la figure 1.

On a représenté plus en détail en relation avec les figures 4 et 5 une bande PVC du type en question. Comme on peut l'observer, celle-ci présente trois stries en saillie (6) reliées entre elles par deux portions planes (7). Dans un exemple de réalisation, la hauteur des stries est voisine de 5 mm, l'épaisseur des portions planes (7) voisine de 0,6 mm et la largeur desdites portions planes (7) voisine de 10 mm. Une telle bande PVC est très facilement réalisable au moyen d'une filière, et ce, à des coûts de revient réduits.

Qui plus est, et comme déjà dit, la mise en œuvre de PVC est parfaitement compatible avec le béton puisqu'aussi bien, le PVC est inerte vis-à-vis du béton. Au demeurant, vu la faible épaisseur générale de la bande PVC (4), celle-ci présente une certaine souplesse favorisant sa mise en place au fond du moule dans lequel doivent être moulés l'escalier voire les plateaux de marche.

La présente invention est également susceptible d'être mise en œuvre dans le cadre des procédés de réalisation d'escaliers monoblocs en béton mettant en œuvre un moule fermé, c'est-à-dire composé d'un moule inférieur et d'un moule supérieur ou capot, définissant entre eux un volume destiné à être rempli par du béton. Un tel procédé est par exemple décrit dans la demande FR 1854813 déposée par le Demandeur.

Typiquement, ce procédé consiste :
- à fixer et installer le moule inférieur en position opérationnelle ;
- à positionner le moule supérieur ou capot en regard dudit moule inférieur et à le fixer sur ledit moule inférieur ;
- à injecter dans le volume défini par les deux moules, respectivement inférieur et supérieur, du béton notamment de type autoplaçant, jusqu'à combler l'intégralité dudit volume ;
- après prise en masse du béton, à ôter le moule supérieur et le moule inférieur et donc à démouler l'escalier ainsi réalisé.

L'avantage de ce procédé de réalisation réside notamment dans la diminution des travaux de finition tout particulièrement chronophages, et dans l'optimisation de la sécurité.

On a représenté en relation avec la figure 6 le capot supérieur susceptible d'être mis en œuvre dans le cadre d'un tel procédé. Et on a représenté en relation avec la figure 7 la face inférieure dudit capot supérieur, sur laquelle apparaît au voisinage de ce qui va devenir le nez de marche, la mise en place de la bande PVC conforme à l'invention.

Ainsi donc, cette bande PVC peut être mise en œuvre dans tous les types d'escaliers en béton dès lors qu'ils sont réalisés par moulage, ce qui est traditionnellement le cas.

On conçoit tout l'intérêt de l'invention dans la mesure où, l'escalier proprement dit ou les plateaux de marche lorsqu'on met en œuvre des limons, sont revêtus aussi longtemps que souhaité, au voisinage du nez de marche, de cette bande PVC. Lorsque le chantier est terminé et seulement lorsqu'il est terminé, on procède alors à l'escamotage de cette bande PVC, qui libère les rainures (5) à fonction antidérapante sans risque de les voir obstruées par les utilisateurs, la poussière, la boue etc. ou la laitance de béton pendant les opérations de chantier.

## Revendications

1. Procédé pour réaliser un escalier en béton dont les plateaux de marche (2) sont munis de moyens antidérapants (5) et mettant en œuvre le moulage de l'escalier lui-même ou le moulage des plateaux de marche de manière individualisée mis en œuvre dans lesdits escaliers, où l'on munit le moule en question, au voisinage de la localisation du nez de marche (3) des plateaux de marche (2), d'une bande PVC (4) pourvue de stries longitudinales (6) en relief ou en saillie, lesdites stries (6) étant orientées en direction de l'intérieur du moule, de telle sorte à définir au voisinage du nez de marche des rainures ou gorges longitudinales (5) à fonction antidérapante orientées parallèlement à la direction principale du plateau de marche, ladite bande PVC demeurant sur la surface supérieure des plateaux de marche après démoulage, mais étant destinée à être retirée ensuite afin de libérer lesdites rainures ou gorges longitudinales à fonction antidérapante.

2. Procédé pour réaliser un escalier en béton selon la revendication 1, ***dans lequel*** les stries (6) sont orientées parallèlement à la direction principale du ou des plateaux de marche et notamment perpendiculairement à la direction principale de l'escalier.

3. Procédé pour réaliser un escalier en béton selon l'une des revendications 1 et 2, ***dans lequel*** les stries (6) sont au nombre de trois.

4. Procédé pour réaliser un escalier en béton selon l'une des revendications 1 à 3, ***dans lequel*** la bande PVC (4) est fixée au fond du moule au moyen d'un adhésif double face et à l'aide d'une règle gabarit, afin d'assurer un positionnement précis et reproductible desdites bandes PVC.

5. Procédé pour réaliser un escalier en béton selon l'une des revendications 1 et 2, ***dans lequel*** lorsque l'escalier est installé ou lorsque les plateaux de marche individuels sont montés sur le limon, la bande PVC de chacun des plateaux de marche est retirée afin de libérer les rainures ou gorges (5) à fonction antidérapante.

6. Procédé pour réaliser un escalier en béton selon l'une des revendications 1 à 5 du type mettant en œuvre un moule fermé, composé d'un moule inférieur et d'un moule supérieur ou capot, définissant entre eux un volume destiné à être rempli par du béton, et consistant :
▪ à fixer et installer le moule inférieur en position opérationnelle;
▪ à positionner le moule supérieur ou capot en regard dudit moule inférieur et à le fixer sur ledit moule inférieur ;
▪ à injecter dans le volume défini par les deux moules respectivement inférieur et supérieur du béton notamment de type auto-plaçant, jusqu'à combler l'intégralité dudit volume ;
▪ après prise en masse du béton, à ôter le moule supérieur et le moule inférieur, et donc à démouler l'escalier ainsi réalisé ;
***dans lequel*** on positionne sur la surface inférieure du moule supérieur ou capot, au voisinage de la zone apte à définir le nez des plateaux de marche ladite bande PVC (4).

7. Plateau de marche en béton (2) pour escaliers préfabriqués en béton, réalisé par moulage du béton dans un moule de forme appropriée, sa face supérieure étant munie au voisinage du nez de marche (3) dont il est muni d'une bande PVC (4), pourvue de stries longitudinales (6) en relief ou en saillie, lesdites stries (6) étant orientées en direction de l'intérieur du plateau de marche, et assurant la protection de rainures ou gorges longitudinales (5) à fonction antidérapantes résultant de l'opération de moulage, ladite bande PVC (4) étant destinée à être retirée ensuite afin de libérer lesdites rainures ou gorges longitudinales (5) à fonction antidérapante.

## Patentansprüche

1. Verfahren zur Herstellung einer Betontreppe, deren Trittstufen (2) mit rutschhemmenden Mitteln ausgerüstet sind, bei der der Guss der Treppe selbst oder der Guss der einzelnen Trittstufen, die bei diesen Treppen verwendet werden, umgesetzt wird, wobei die fragliche Form in der Nähe der Position der Trittkante (3) der Trittstufen (2), mit einem PVC-Band (4), versehen mit Längsstreifen (6) im Relief oder auskragend ausgerüstet wird, diese Streifen (6) sind dabei zur Innenseite der Form ausgerichtet, so dass sie in der Nähe der Trittkante Längsrillen oder Längskehlen (5) definieren, die parallel zur Hauptrichtung der Trittstufe orientiert sind, dieses PVC-Band verbleibt nach dem Ausschalen auf der Oberfläche der Trittstufen, soll aber später entfernt werden, um diese Längsrillen oder -kehlen mit rutschhemmender Funktion freizugeben.

2. Verfahren zur Herstellung einer Betontreppe nach Anspruch 1, *bei dem* die Streifen (6) parallel zur Hauptrichtung der Trittstufe oder Trittstufen orientiert sind und insbesondere senkrecht zur Hauptrichtung der Treppe.

3. Verfahren zur Herstellung einer Betontreppe nach einem der Ansprüche 1 und *2, **bei dem*** die Streifen (6) in einer Anzahl von drei vorliegen.

4. Verfahren zur Herstellung einer Betontreppe nach einem der Ansprüche 1 bis 3, ***bei dem*** das PVC-Band (4) auf dem Boden der Form mittels eines doppelseitigen Klebebandes und mittels einer Linealschablone befestigt wird, um eine genaue und reproduzierbare Positionierung dieser PVC-Bänder sicherzustellen.

5. Verfahren zur Herstellung einer Betontreppe nach einem der Ansprüche 1 und 2, ***bei dem,*** wenn die Treppe installiert wird, oder wenn die einzelnen Trittstufen auf der Treppenwange montiert werden, das PVC-Band jeder Trittstufe entfernt wird um die Rillen oder Kehlen (5) mit rutschhemmender Funktion freizugeben.

6. Verfahren zur Herstellung einer Betontreppe nach einem der Ansprüche 1 bis 5 vom Typ mit einer geschlossenen Form, bestehend aus einer unteren Form und einer oberen Form oder Haube, die zwischen sich einen Raum definieren, der mit Beton gefüllt wird und das darin besteht:
▪ die untere Form in der Betriebsposition zu installieren und zu befestigen;
▪ die obere Form oder den Deckel gegenüber dieser unteren Form zu positionieren und auf dieser unteren Form zu befestigen;
▪ in den von diesen beiden Formen, also sowohl der unteren wie der oberen Form, definierten Raum, Beton vom selbstverdichtenden Typ einzuspritzen, bis dieser Raum vollständig gefüllt ist;
▪ nachdem der Beton abgebunden hat, die untere und obere Form abzunehmen und so die auf diese Art und Weise hergestellte Treppe auszuschalen;
***bei dem*** auf der Innenfläche der oberen Form oder Haube, in Nähe des Bereichs, der die Trittstufe definieren soll, das PVC-Band (4) positioniert wird.

7. Trittstufe aus Beton (2) für vorgefertigte Treppen aus Beton, ausgeführt durch Gießen des Betons in einer Form geeigneter Gestalt, die Oberfläche ist in der Nähe der Trittkante (3) mit einem PVC-Band (4) ausgerüstet, versehen mit Längsstreifen (6) als Relief oder auskragend, diese Streifen (6) sind nach innen zur Trittstufe orientiert und sorgen für den Schutz von Längsrillen oder -kehlen (5) mit rutschhemmender Funktion, die sich aus dem Gussvorgang ergeben, dieses PVC-Band (4) ist dazu bestimmt dann entfernt zu werden, um diese Längsrillen oder - kehlen (5) mit rutschhemmender Funktion freizugeben.

## Claims

1. Method for manufacturing a concrete staircase the treads (2) of which have non-slip means (5) implemented during the casting of the staircase itself, or the individual casting of the treads, used in the said staircases, which are fitted to the mould in question, near the step nose (3), of the treads (2), a PVC strip (4) with longitudinal ribs or grooves (6), with the grooving (6) directed towards the inside of the mould, so as to define near the nose longitudinal slots or grooves (5) to ensure a non-slip function, directed parallel to the main direction of the tread, said PVC strip remaining on the upper surface of the treads after mould release, being designed only for removal at a later stage to release the said longitudinal slots or grooves having a non-slip capability.

2. Method for manufacturing a concrete staircase according to claim 1, *in which* the grooving (6) is directed parallel to the main direction of the tread(s), and in particular perpendicular to the main direction of the staircase.

3. Method for manufacturing a concrete staircase according to one of the claims 1 and 2, ***in which*** there are three grooves (6).

4. Method for manufacturing a concrete staircase according to one of the claims 1 to 3, ***in which*** the PVC strip (4) is attached to the bottom of the mould by double sided adhesive tape and by means of a gauge rule, to ensure the accurate and reproducible positioning of the said PVC strips.

5. Method for manufacturing a concrete staircase according to one of claims 1 and *2 **in which,*** when the staircase is installed or when the individual treads are mounted to the stringer, the PVC strip on each of the treads is removed to release the non-slip grooves or slots (5).

6. Method for manufacturing a concrete staircase according to one of claims 1 to 5 of the type using a closed mould comprising a lower mould and an upper mould or cover, designed to be filled with concrete and consisting in
- attaching and installing the lower mould in the operational position;
- positioning the upper mould or cover opposite the said lower mould and attaching it to the said lower mould;
- injecting concrete, especially of the self-consolidating type, into the space formed by the two respectively lower and upper moulds until the said space is full;
- after the concrete has set, removing the upper mould and the lower mould and therefore releasing the staircase manufactured in this way from its mould;
***in which,*** on the lower surface of the upper mould or cover, near the area considered suitable for defining the nose of the treads, the said PVC strip (4) is placed.

7. A concrete tread (2) for prefabricated concrete staircases, manufactured by moulding concrete in a suitably shaped mould, with its upper near the tread nose (3), to which a PVC strip (4) is attached, provided with longitudinal ribs or grooves (6), with the said ribs or grooves (6) directed towards the inside of the tread and protecting the longitudinal grooving (5) with a non-slip function, obtained during the moulding operation, the said PVC strip (4) being designed to be removed subsequently to release the said grooving (5) with a non-slip function.
